# EUROPÄISCHE PATENTSCHRIFT

(11) **EP 2 209 162 B1**
(45) Veröffentlichungstag und Bekanntmachung des Hinweises auf die Patenterteilung: **16.09.2015**
(21) Anmeldenummer: 09016028.4
(22) Anmeldetag: 24.12.2009
(51) Int. Cl.: H01R 9/03, H01R 13/506

(54) **Elektrischer Steckverbinder mit rastbarem werkzeuglos lösbarem Isolierkörper**
Electrical connector with latchable insulating body which can be released without the use of tools
Connecteur à fiches électrique doté d'un corps d'isolation pouvant être bloqué et amovible sans outil

(30) Priorität: 14.01.2009 DE 202009000542 U
(43) Veröffentlichungstag der Anmeldung: 21.07.2010
(73) Patentinhaber: PHOENIX CONTACT Connector Technology GmbH, 71083 Herrenberg (DE)
(72) Erfinder: Thelen, Maik, 71088 Holzgerlingen (DE)
(74) Vertreter: Klocke, Peter

(56) Entgegenhaltungen:
- EP-A1- 1 628 367
- DE-B3-102004 018 103
- DE-U1-202005 017 979

## Beschreibung

Die Erfindung betrifft einen elektrischen Steckverbinder, mit einem vorderen rohrförmigen Gehäuseabschnitt, in dem ein mehrteiliger Isolierkörper mit elektrischen Kontaktteilen angeordnet ist, wobei der Isolierkörper mindestens einen Kontaktträger mit radial eingelegten Kontaktteilen und ein auf den Kontaktträger aufschiebbares Kontaktträgermantelteil zum Halten der Kontaktteile aufweist, die in axialer Richtung von einer der Einsteckseite des Steckverbinders gegenüberliegenden Seite des Gehäuseabschnittes her in den Gehäuseabschnitt einführbar sind, wobei der Kontaktträger mit dem Kontaktträgermantelteil lösbar verriegelbar und das Kontaktträgermantelteil an dem Gehäuseabschnitt lösbar festlegbar ist.

Ein derartiger Steckverbinder in Form eines Rundsteckers ist aus der Europäischen Patentanmeldung EP 1 628 367 A1 bekannt. Bei diesem Steckverbinder nimmt ein mehrteiliger Kontaktträger die elektrischen Kontakte einem bestimmten Polbild entsprechend in Kontakthaltern auf, der spielfrei in ein Steckergehäuse des Steckverbinders einbringbar ist. Der Kontaktträger besteht aus mehreren, ineinander verschachtelten Kontakthaltern mit entlang dem Umfang der Querschnittsformen angeordneten, den Kontaktteilen zugeordneten, verriegelbaren Klemmhalterungen und einem die Verriegelung der Klemmhalterungen bildenden topfförmigen Kontaktträgergehäuse, welches die Kontakthalter über einen Teil ihrer axialen Länge hin übergreift. Die Kontakthalter weisen eine Vielzahl von radial angeordneten, mit Stegen verbundenen Klemmhalterungen zur Aufnahme der Kontaktteile auf. Das isolierende Kontaktträgergehäuse mit einer zylindrischen Innenmantelfläche schließt die Kontaktteile in den Klemmhalterungen ein, wobei das Kontaktträgergehäuse und Kontaktträger über vorgesehene Rastelemente miteinander lagegenau verrastbar sind, die sowohl eine gegenseitige Verriegelung als auch eine Entriegelung ermöglichen. Der Kontaktträger ist mit dem Kontaktträgergehäuse in dem Steckverbindergehäuse durch Verrasten lösbar festlegbar.

Als großer Nachteil des aus dem Stand der Technik bekannten Rundsteckers hat sich insbesondere der hohe Zeitaufwand für den Zusammenbau und für das Zerlegen des Steckverbinders zum Anschluss von elektrischen Zuleitungen an die Kontaktteile erwiesen. Dies ist insbesondere darin begründet, dass die Entriegelung des mehrteiligen Kontaktträgers von dem Steckverbindergehäuse sowie die Entriegelung des äußeren Kontakthalters von dem topfförmigen Kontaktträgergehäuse nur mit einem Werkzeug und damit aufwändig lösbar ist.

Dokument DE-B3-102004018103 offenbart die Merkmale des Oberbegriffs des unabhängigen Anspruchs 1.

Der Erfindung liegt daher die Aufgabe zugrunde, einen gattungsgemäßen Steckverbinder vorzuschlagen, bei dem insbesondere bei betriebssicherer gegenseitiger Verriegelung von Kontaktträger, Kontaktträgergehäuse und dem aufnehmenden Gehäuseabschnitt die Montierbarkeit und die Zerlegbarkeit des Steckverbinders verbessert ist.

Diese Aufgabe wird erfindungsgemäß durch einen elektrischen Steckverbinder mit den Merkmalen des Anspruchs 1 gelöst. Weitere vorteilhafte Ausgestaltungen sind den Unteransprüchen zu entnehmen.

Danach weist der erfindungsgemäße elektrische Steckverbinder ein Kontaktträgermantelteil auf, an dem an einem der Einsteckseite abgewandten hinteren Mantelende sich axial erstreckende Federarme angeordnet sind, wobei mindestens ein erster Federarm ein radial zum Gehäuseabschnitt hin vorstehendes äußeres Rastelement und mindestens ein zweiter Federarm ein radial in Richtung des Kontaktträgers abstehendes inneres Rastelement aufweist.

Der zweite Federarm dient zur Verriegelung des Kontaktträgers mit dem Kontaktträgermantelteil nach dem Einführen des Kontaktträgers in das Kontaktträgermantelteil. In einer Endlage des Kontaktträgers gegenüber dem Kontaktaktträgermantelteil erfolgt zweckmäßigerweise eine selbstständige Verriegelung des Kontaktträgers mit dem Kontaktträgermantelteil mittels dem inneren Rastelement des zweiten Federarms. Die Verriegelung erfolgt vorzugsweise, indem das innere Rastelement den Kontaktträger an dem der Einsteckseite des Steckverbinders gegenüberliegendem hinteren Ende übergreift, wobei das andere vordere Ende des Kontaktträgers sich an dem Kontaktträgermantelteil axial abstützt.

Der so gebildete, vormontierte Isolierkörper ist axial in den vorderen rohrförmigen Gehäuseabschnitt von einer der Einsteckseite des Steckverbinders gegenüberliegenden hinteren Seite des Gehäuseabschnittes her in den Gehäuseabschnitt einführbar, wobei der erste Federarm zur axialen Festlegung des Isolierkörpers in dem aufnehmenden Gehäuseabschnitt im eingeführten Zustand dient. Bei vollständig von dem Gehäuseabschnitt aufgenommenen Isolierkörper verrastet das Kontaktträgermantelteil des Isolierkörpers automatisch mit dem Gehäuseabschnitt, sobald das äußere Rastelement des ersten Federarms einer komplementär ausgebildeten Rastausnehmung des Gehäuseabschnittes genau gegenüberliegt.

Es hat sich als vorteilhaft erwiesen, mindestens jeweils zwei erste und zweite Federarme an dem Kontaktträgermantelteil vorzusehen, die symmetrisch verteilt an dem hinteren Mantelende angeordnet sind. Dies erbringt den Vorteil, dass der Kontaktträger und das Kontaktträgermantelteil sowie der Isolierkörper und der vordere Gehäuseabschnitt des Steckverbinders immer hochgenau in axialer Richtung koaxial zueinander angeordnet sind.

Die Verriegelung zwischen dem Kontaktträger und dem Kontaktträgermantelteil ist derart sicher ausgeführt, dass sich der Kontaktträger beim Einführen des Isolierkörpers in den Gehäuseabschnitt des Steckverbinders auch mit an den Kontaktteilen befestigten elektrischen Anschlussleitungen nicht unerwünscht von dem Kontaktträgermantelteil löst. Sie verhindert ein unerwünschtes Lösen des Kontaktträgers von dem Kontaktträgermantelteil auch bei montiertem Isolierkörper zuverlässig. Die lösbare Festlegung des Kontaktträgermantelteils in dem Gehäuseabschnitt erfolgt in axialer Richtung zug- und druckfest. Sie sichert zudem die Verriegelung zwischen dem Kontaktträger und dem Kontaktträgermantelteil, so dass ein Lösen der Verrastung zwischen dem Kontaktträgermantelteil des Isolierkörpers und dem Kontaktträger zumindest erschwert ist. Ein Lösen des Isolierkörpers von dem umgebenden Gehäuseabschnitt erfolgt erst dann, wenn der erste Federarm bewusst soweit in Richtung des Isolierkörpers geschwenkt wird, dass das äußere Rastelement des Kontaktträgermantelteils und die Rastausnehmung des Gehäuseabschnittes außer Eingriff geraten. Eine unerwünschte Entriegelung von Steckverbindergehäuse, Kontaktträgermantelteil und Kontaktträger ist somit vollständig ausgeschlossen.

Erfindungsgemäß lässt sich die Verriegelung zwischen dem Kontaktträger und dem Kontaktträgermantelteil bei mit dem Gehäuseabschnitt verrastetem Isolierkörper nicht lösen. Damit wird zum einen die Funktionssicherheit und zum anderen der Personenschutz beim ordnungsgemäßen Gebrauch des elektrischen Steckverbinders sichergestellt. Dies wird vorzugsweise dadurch erreicht, dass bei in den Gehäuseabschnitt eingeführten Isolierkörper sich der zweite Federarm an dem Gehäuseabschnitt innen abstützt. Dies verhindert zuverlässig ein Schwenken des zweiten Federarms in Richtung des Gehäuseabschnittes und damit ein unbeabsichtigtes Lösen der Verriegelung an dem Isolierkörper. Um den Kontaktträger aus dem Kontaktträgermantelteil entnehmen zu können, muss zuvor der Isolierkörper von dem Gehäuseabschnitt entfernt werden.

Erfindungsgemäß weist der Kontaktträger eine dem ersten Federarm zugeordnete Ausnehmung auf, die ein Lösen des äußeren Rastelements des Kontaktträgermantelteils von dem Gehäuseabschnitt ermöglicht. Auf diese Weise kann der erste Federarm des Kontaktträgermantelteils ohne hohen Kraftaufwand in Richtung des Kontaktträgers geschwenkt werden, bis sich die Verrastung zwischen dem Isolierkörper und dem Gehäuseabschnitt löst. Bei gelöster Verrastung lässt sich der Isolierkörper entgegen seiner Einführrichtung aus dem Gehäuseabschnitt entnehmen. Die Zugänglichkeit zu dem ersten Federarm bzw. dessen Betätigbarkeit hängt im wesentlichen von dem Durchmesser des rohrförmigen Gehäuseabschnittes des Steckverbindergehäuses und von dem Überstand des ersten Federarms gegenüber dem Kontaktträger an der der Einsteckseite des Steckverbinders gegenüberliegenden Seite ab. Abhängig davon, kann der erste Federarm nur mit einem Werkzeug oder werkzeuglos betätigt werden.

In einer vorteilhaften Ausführungsform des erfindungsgemäßen elektrischen Steckverbinders weist der das hintere Mantelende umgreifende Gehäuseabschnitt in einem Bereich des ersten Federarms eine Freisparung auf, die eine vereinfachte Betätigung des ersten Federarms ermöglicht. Idealerweise weist die Freisparung eine Größe auf, die ein Drücken des ersten Federarms in Richtung des Kontaktträgers ohne Hilfswerkzeug mit einem Finger zulässt. Dies gewährleistet eine einfache Betätigung des ersten Federarms zum Trennen des Isolierkörpers von dem entsprechenden Gehäuseabschnitt.

Bei einer zweckmäßigen Variante des erfindungsgemäßen elektrischen Steckverbinders weist das innere Rastelement des zweiten Federarms in Verriegelungs- und in Entwicklungsrichtung geneigte Flanken auf. Damit kann in Abhängigkeit von der Steifigkeit des zweiten Federarms ein automatisches Entriegeln und Verriegeln von Kontaktträger und Kontaktträgermantelteil erreicht werden, sobald das Kontaktträgerteil mit einer entsprechenden Druckkraft oder der Kontaktträger mit einer entsprechenden Zugkraft in axialer Richtung gegeneinander beaufschlagt wird. Die Ver- und Entriegelung ist nur bei aus dem Gehäuseabschnitt entnommenem Isolierkörper möglich, da nur so der zweite Federarm in radialer Richtung nach außen schwenken kann.

Nachfolgend wird die Erfindung anhand eines in der Zeichnung dargestellten Ausführungsbeispiels näher erläutert. Weitere Merkmale der Erfindung ergeben sich aus der folgenden Beschreibung des Ausführungsbeispiels der Erfindung in Verbindung mit den Ansprüchen und der beigefügten Zeichnung. Die einzelnen Merkmale der Erfindung können für sich allein oder zu mehreren bei unterschiedlichen Ausführungsformen der Erfindung verwirklicht sein. Es zeigen:
- Figur 1: Eine Ausführungsform des erfindungsgemäßen elektrischen Steckverbinders in einer perspektivischen Explosionszeichnung;
- Figur 2: den Isolierkörper aus Figur 1 in einer perspektivischen Explosionszeichnung;
- Figur 3: den elektrischen Steckverbinder gemäß Figur 1 montiert in einer ersten Achsschnittdarstellung; und
- Figur 4: den elektrischen Steckverbinder gemäß Figur 1 montiert in einer zweiten Achsschnittdarstellung.

Bei dem in der Zeichnung dargestellten Ausführungsbeispiel der Erfindung handelt es sich um einen elektrischen Steckverbinder in Form eines Gehäuseflansches. Die Erfindung ist jedoch nicht auf einem derartigen Flansch beschränkt. Vielmehr kann das Steckverbindergehäuse des erfindungsgemäßen Steckverbinders auch an dem freien Ende einer losen elektrischen Leitung angeordnet sein. Unverzichtbar ist dabei, dass das Steckverbindergehäuse, das an sich mit einer beliebigen Kontur ausgebildet sein kann, einen vorderen rohrförmigen Gehäuseabschnitt zur Aufnahme des Isolierkörpers aufweist.

Die Figur 1 zeigt einen erfindungsgemäßen, als Gehäuseflanschsteckverbinder ausgebildeten elektrischen Steckverbinder 1. Der Steckverbinder 1 weist ein flanschartiges Steckverbindergehäuse 2 mit einem rohrförmigen Gehäuseabschnitt 3 auf, indem ein mehrteiliger Isolierkörper 4 mit elektrischen Kontaktteilen 5 angeordnet ist. Der Isolierkörper 4 und der Gehäuseabschnitt 3 sind im wesentlichen zylindrisch ausgebildet. Das Steckverbindergehäuse 2 weist eine quadratische Befestigungsplatte 6 mit Befestigungslöchern 7 für eine Befestigung des Steckverbinders 1 an einem in der Zeichnung nicht dargestellten Anschlussgehäuse auf. Der Isolierkörper 4 umfasst einen Kontaktträger 8 mit radial eingelegten Kontaktteilen 5, die sich parallel zueinander in dem Kontaktträger 8 erstrecken, und ein Kontaktträgermantelteil 9, das den Kontaktträger 8 umfangsseitig umschließt und die Kontaktteile 5 in dem Isolierkörper 4 einschließt und darin lagestabil hält.

Das Kontaktträgermantelteil 9 trägt in etwa mittig einen O-Ring 10 zum Abdichten des Isolierkörpers 4 gegenüber dem Gehäuseabschnitt 3. Des weiteren sind außen an dem Kontaktträgermantelteil 9 axial verlaufende Kodierstege 11 ausgebildet, die ein Einführen des Isolierkörpers 4 in den rohrförmigen Gehäuseabschnitt 3 nur in einer bestimmten Ausrichtung zueinander gestatten. Dazu sind an dem rohrförmigen Gehäuseabschnitt 3 innen korrespondierende Kodiernuten 11' angeformt, die in der Zeichnung nur teilweise sichtbar sind.

Die Figur 2 zeigt den Isolierkörper 4 aus Figur 1 in auseinandergenommem Zustand. Zu erkennen sind jetzt deutlich die radial in den Kontaktträger 8 eingelegten Kontaktteile 5, sowie an einem der Einsteckseite des Isolierkörpers 4 abgewandten hinteren Mantelende 19 des Kontaktträgermantelteils 9 zwei erste Federarme 12 mit äußeren Rastelementen 13 und zwei zweite Federarme 14 mit inneren Rastelementen 15. Die Federarme 12, 14 erstrecken sich im wesentlichen in axialer Richtung des Isolierkörpers 4, wobei das Rastelement 13 des ersten Federarms 12 radial zum Gehäuseabschnitt 3 hin über den Federarm 12 vorsteht und das Rastelement 15 des zweiten Federarms 14 radial in Richtung des Kontaktträgers 8 von dem Federarm 14 absteht. Das innere Rastelement 15 ist zum Verriegeln des Kontaktträgers 8 mit dem Kontaktträgermantelteil 9 und das äußere Rastelement 13 zum Verrasten des Kontaktträgermantelteils 9 mit dem Gehäuseabschnitt 3 vorgesehen.

Wie die Figur 3 des montierten Steckverbinders 1 in einer ersten Längsschnittdarstellung durch die Mittelachse des Steckverbinders 1 und die zweiten Federarme 14 zeigt, weist das Kontaktträgermantelteil 9 innen ein bundförmiges Gegenlager 22 für den Kontaktträger 8 auf, an dem sich der verrastete Kontaktträger 8 in Richtung der Einsteckseite des Steckverbindergehäuses 2 abstützt. Des weiteren weist der Gehäuseabschnitt 3 innen eine Verjüngung 23 als Anlage für das Kontaktträgermantelteil 9 des Isolierkörpers 4 auf, die die maximale Einführtiefe des Isolierkörpers 4 in den Gehäuseabschnitt 3 festlegt. Außerdem bestimmt das Gegenlager 22 die Rastposition des Kontaktträgers 8 axial und die Einschnürung 23 die des Isolierkörpers 4. Dabei liegen die Federarme 14 bei in den Gehäuseabschnitt 3 eingeführten Isolierkörper 4 an dem Gehäuseabschnitt 3 innen an und stützen sich dort radial ab, während die inneren Rastelemente 15 den Kontaktträger 8 an einem hinteren Ende 17 übergreifen. Ein Entriegeln des Kontaktträgers 8 gegenüber dem Kontaktträgermantelteil 9 ist daher bei in dem Gehäuseabschnitt 3 aufgenommenen Isolierkörper 4 nicht möglich.

Die Rastelemente 15 der zweiten Federarme 14 weisen zum Verriegeln und zum Entriegeln des Kontaktträgers 8 in und entgegen der Steckrichtung des Steckverbinders 1 geneigte hintere und vordere Rastelementflanken 16, 16' auf. Beim Einführen des Kontaktträgers 8 in das Kontaktträgermantelteil 9 außerhalb des Gehäuseabschnittes 3 ermöglicht die geneigte vordere Rastelementflanke 16 ein selbstständiges Verrasten des Kontaktträgers 8 mit dem Kontaktträgermantelteil 9. Die geneigte hintere Rastelementflanke 16' bewirkt eine automatische Entriegelung des Kontaktträgers 8 von dem Kontaktträgermangelteil 9 bei nicht in dem Gehäuseteil 3 angeordneten Isolierkörper 4, sobald der Kontaktträger 8 entgegen der Einsteckrichtung des Steckverbindergehäuses 2 in axialer Richtung des Isolierkörpers 4 von dem Kontaktträgermantelteil 9 weggezogen wird.

Wie der Figur 4 zu entnehmen ist, weisen die ersten Federarme 12 eine radial nach außen gerichtete Vorspannung auf, so dass die äußeren Rastelemente 13 beim Einführen des Kontaktträgers 8 in das Kontaktträgermantelteil 9 von selbst mit komplementär ausgebildeten, an einem hinteren Mantelende 9 des Gehäuseabschnittes 3 angeordnete Rastausnehmungen 18 in Eingriff gelangen. Das Lösen der Verrastung erfolgt, indem die Federarme 12 in radialer Richtung nach innen zum Kontaktträgermantelteil 9 hin ausgerückt werden. Um dies zu ermöglichen, sind den Federarmen 12 gegenüberliegend an dem hinteren Mantelende 19 des Kontaktträgermantelteils 9 zugeordnete Ausnehmungen 20 vorgesehen, in die die Federarme 12 federnd zurückgeschwenkt werden können.

Um eine gute Zugänglichkeit zu den ersten Federarmen 12 zum Entrasten des Isolierkörpers 4 von dem Gehäuseabschnitt 3 zu erreichen, weist der das hintere Mantelende 19 umgreifende Gehäuseabschnitt 3 in einem Bereich der Federarme 12 eine Freisparung 21 auf, die eine Betätigung der ersten Federarme 12 von außen in radialer Richtung nach innen ermöglicht. Die beiden Freisparungen 21 sind in der Figur 1 am dargestellten Steckverbindergehäuse 2 noch deutlicher zu erkennen als in der Figur 4. Sie weisen eine Größe auf, die eine Entriegelung des Isolierkörpers 4 von dem Steckverbindergehäuse 2 ohne Hilfswerkzeug ermöglichen. Insbesondere lassen diese ein Ausrücken der äußeren Rastelemente 13 der ersten Federarme 12 aus den Rastausnehmungen 18 des Gehäuseabschnittes 3 durch Drücken der ersten Federarme 12 in Richtung des Kontaktträgers 8 mit zwei Fingern zu.

## Patentansprüche

1. Elektrischer Steckverbinder (1), mit einem rohrförmigen Gehäuseabschnitt (3), indem ein mehrteiliger Isolierkörper (4) mit elektrischen Kontaktteilen (5) angeordnet ist, wobei der Isolierkörper (4) mindestens einen Kontaktträger (8) mit radiale eingelegten Kontaktteilen (5) und ein auf den Kontaktträger (8) aufschiebbares Kontaktträgermantelteil (9) zum Halten der Kontaktteile (5) aufweist, die in axialer Richtung von einer der Einsteckseite des Steckverbinders (1) gegenüberliegenden Seite des Gehäuseabschnittes (3) her in den Gehäuseabschnitt (3) einführbar sind, wobei der Kontaktträger (8) mit dem Kontaktträgermantelteil (9) lösbar verriegelbar und das Kontaktträgermantelteil (9) an dem Gehäuseabschnitt (3) lösbar festlegbar ist, wobei das Kontäktträgermantelteil (9) an einem der Einsteckseite abgewandten hinteren Mantelende (19) axial angeordnete Federarme (12, 14) aufweist, wobei mindestens ein erster Federarm (12) ein radial zum Gehäuseabschnitt (3) hin vorstehendes äußeres Rastelement (13) und mindestens ein zweiter Federarm (14) ein radial in Richtung des Kontaktträgers (8) abstehendes inneres Rastelement (15) aufweist, **dadurch gekennzeichnet, dass** bei in den Gehäuseabschnitt (3) eingeführtem Isolierkörper (4) sich die zweiten Federarme (14) an dem Gehäuseabschnitt (3) innen abstützen, wobei der Kontaktträger (8) eine dem ersten Federarm (12) zugeordnete Ausnehmung (20) aufweist, die ein Lösen des äußeren Rastelementes (13) von dem Gehäuseabschnitt (3) ermöglicht.

2. Elektrischer Steckverbinder nach Anspruch 1, **dadurch gekennzeichnet, dass** der das hintere Mantelende (19) umgreifende Gehäuseabschnitt (3) in einem Bereich des ersten Federarms (12) eine Freisparung (21) aufweist, die eine vereinfachte Betätigung des ersten Federarms (12) ermöglicht.

3. Elektrischer Steckverbinder nach Anspruch 1 oder 2, **dadurch gekennzeichnet, dass** die Freisparung (21) eine Größe aufweist, die ein Drücken des ersten Federarms (12) in Richtung des Kontaktträgers (8) ohne Hilfswerkzeug zulässt.

4. Elektrischer Steckverbinder nach Anspruch 1, **dadurch gekennzeichnet, dass** das innere Rastelement (15) des zweiten Federarms (14) in Verriegelungs- und Entriegelungsrichtung geneigte Flanken (16, 16') aufweist.

## Claims

1. An electrical plug connector (1) with a tubular housing section (3), in which a multi-part insulating body (4) with electrical contact members (5) is arranged, wherein the insulating body (4) includes at least one contact carrier (8) with radially inserted contact members (5) and a contact carrier casing member (9), which may be slid onto the contact carrier (8) for holding the contact members (5), which may be inserted into the housing section (3) in the axial direction from a side of the housing section (3) opposite to the insertion side of the plug connector (1), wherein the contact carrier (8) is releasably lockable to the contact carrier casing member (9) and the contact carrier casing member (9) is releasably fixable to the housing section (3), wherein the contact carrier casing member (9) includes axially arranged spring arms (12, 14) at a rear casing end (19) that is remote from the insertion side, wherein at least one first spring arm (12) includes an outer locking element (13) projecting radially towards the housing section (3) and at least one second spring arm (14) includes an inner locking element (15) projecting radially in the direction of the contact carrier (8), **characterised in that**, when the insulating body (4) is inserted into the housing section (3), the second spring arms (14) support against the inside of the housing section (3), wherein the contact carrier (8) includes a recess (20) associated with the first spring arm (12), which enables release of the outer locking element (13) from the housing section (3).

2. An electrical plug connector as claimed in Claim 1, **characterised in that** the housing section (3) engaging around the rear casing end (19) includes a recess in a region of the first spring arm (12) which enables simplified actuation of the first spring arm (12).

3. An electrical plug connector as claimed in Claim 1 or 2, **characterised in that** the recess (21) has a size which permits pressing of the first spring arm (12) in the direction of the contact carrier (8) without an auxiliary tool.

4. An electrical plug connector as claimed in Claim 1, **characterised in that** the inner locking element (15) of the second spring arm (14) includes flanks (16, 16') inclined in the locking and unlocking direction.

## Revendications

1. Connecteur électrique (1), comprenant une partie de boîtier tubulaire (3) dans laquelle est disposé un corps isolant (4) en plusieurs parties, pourvu de pièces de contact électriques (5), le corps isolant (4) présentant au moins un support de contacts (8) avec des pièces de contact (5) insérées radialement et une partie enveloppe de support de contacts (9) pouvant être engagée sur le support de contacts (8) pour maintenir les pièces de contact (5) qui peuvent être introduites dans la partie de boîtier (3) en direction axiale depuis un côté de la partie de boîtier (3) opposé au côté d'enfichage du connecteur (1), le support de contacts (8) étant verrouillage de manière amovible avec la partie enveloppe de support de contacts (9) et la partie enveloppe de support de contacts (9) pouvant être fixée de manière amovible à la partie de boîtier (3), la partie enveloppe de support de contacts (9) présentant des bras élastiques (12, 14) disposés axialement à une extrémité arrière d'enveloppe (19) opposée au côté d'enfichage, au moins un premier bras élastique (12) présentant un élément d'encliquetage extérieur (13) en saillie radiale en direction de la partie de boîtier (3) et au moins un deuxième bras élastique (14) un élément d'encliquetage intérieur (15) en saillie radiale en direction du support de contacts (8), **caractérisé en ce que** lorsque le corps isolant (4) est introduit dans la partie de boîtier (3), les deuxièmes bras élastiques (14) prennent appui intérieurement sur la partie de boîtier (3), le support de contacts (8) présentant un évidement (20) associé au premier bras élastique (12), qui permet de libérer l'élément d'encliquetage extérieur (13) de la partie de boîtier (3).

2. Connecteur électrique selon la revendication 1, **caractérisé en ce que** la partie de boîtier (3) recouvrant l'extrémité arrière d'enveloppe (19) présente dans une zone du premier bras élastique (12) une découpe (21) qui permet un actionnement simplifié du premier bras élastique (12).

3. Connecteur électrique selon la revendication 1 ou 2, **caractérisé en ce que** la découpe (21) présente une taille qui permet d'enfoncer le premier bras élastique (12) en direction du support de contacts (8) sans outil auxiliaire.

4. Connecteur électrique selon la revendication 1, **caractérisé en ce que** l'élément d'encliquetage intérieur (15) du deuxième bras élastique (14) présente des flancs (16, 16') inclinés dans la direction de verrouillage et de déverrouillage.
